# EUROPÄISCHE PATENTSCHRIFT

(11) **EP 0 122 550 B1**
(45) Veröffentlichungstag und Bekanntmachung des Hinweises auf die Patenterteilung: **23.07.1986**
(21) Anmeldenummer: 84103773.2
(22) Anmeldetag: 05.04.1984
(51) Int. Cl.: B22D 11/06

(54) **Antriebsvorrichtung für Giesswalzen**
Driving device for casting rollers
Dispositif d'entraînement de cylindres pour la coulée en continu

(30) Priorität: 14.04.1983 DE 3313542
(43) Veröffentlichungstag der Anmeldung: 24.10.1984
(73) Patentinhaber: Fried. Krupp Gesellschaft mit beschränkter Haftung, 45143 Essen (DE)
(72) Erfinder: Greilinger, Friedrich, D-5100 Aachen (DE); Katschinski, Ulrich, D-4330 Mülheim 1 (DE)

## Beschreibung

Die Erfindung betrifft eine Antriebsvorrichtung für eine Stranggießvorrichtung mit einem Paar flüssigkeitsgekühlter Gießwalzen, zwischen die mittels einer Düse Metallschmelze eingebracht wird und deren Kühlflüssigkeitsanschluß sowie Antrieb auf unterschiedlichen Seiten des Walzentraggerüstes angeordnet sind.

Stranggießvorrichtungen der eingangs genannten Gattung (bekannt beispielsweise aus der AT-B-209 510) sind über Gelenkwellen mit einem Synchronantrieb ausgestattet, der entweder ein Verteilgetriebe oder zwei durch Winkelgetriebe synchronisierte Einzelgetriebe aufweist. Zur Vermeidung kinematischer Ungleichförmigkeiten werden häufig Zahnspindeln als Gelenkwellen eingesetzt, welche verhältnismäßig kostspielig sind. Da der Synchronantrieb, der im übrigen einen beträchtlichen Platzbedarf aufweist, nur mit einem erheblichen Arbeitsund Zeitaufwand abbaubar ist, sind die bekannten Stranggießvorrichtungen mit Gießwalzen so ausgebildet, daß ein Gießwalzenwechsel nur von der Seite des Kühlflüssigkeitsanschlusses her vorgenommen werden kann. Ein weiterer wesentlicher Nachteil dieser bekannten Stranggießvorrichtungen ist darin zu sehen, daß - bedingt durch die Verwendung des Synchronantriebs - die Gießwalzendurchmesser zur Vermeidung von Abrollunterschieden allenfalls geringfügig voneinander abweichen dürfen. Dies hat zur Folge, daß ggf. noch einsatzfähige Gießwalzen nachgeschliffen werden müssen, wodurch sich ihre an sich erzielbare Einsatzdauer unnötigerweise verkürzt.

In der US-A-3 552 172 ist ein Richtwalzenantrieb für Blech-Richtmaschinen beschrieben, bei dem jede Richtwalze einen Einzelantrieb in Form eines Elektromotors mit einem Untersetzungsgetriebe, insbesondere in Form eines Planetengetriebes, aufweist. Die Einzelantriebe und die Untersetzungsgetriebe stützen sich - ebenso wie die zugehörigen Richtwalzen - an einem kippbaren Lagergehäuse ab, wobei das Untersetzungsgetriebe in dessen Lagerbohrung aufgenommen ist. Dieses ist außerdem insofern zweigeteilt ausgebildet, als es einerseits über ein hülsenförmiges Rad 13 nicht lösbar an der betreffenden Richtwalze und andererseits über einen Teil seiner Innenverzahnung und den zugehörigen Deckel an dem Lagergehäuse befestigt ist.

Der Erfindung liegt die Aufgabe zugrunde, die Handhabbarkeit von Stranggießvorrichtungen mit Gießwalzen der eingangs genannten Gattung bei vertretbarem technischem Aufwand zu verbessern. Insbesondere soll der für den Gießwalzenwechsel zu treibende Arbeits- und Zeitaufwand herabgesetzt und die Wirtschaftlichkeit der Stranggießvorrichtung durch verbesserte Anpaßbarkeit an unterschiedliche Betriebsbedingungen erhöht werden.

Die gestellte Aufgabe wird durch eine Antriebsvorrichtung für eine Stranggießvorrichtung gelöst, welche die kennzeichnenden Merkmale des Anspruchs 1 aufweist. Der Grundgedanke der Erfindung besteht danach darin, jede Gießwalze mit einem Walzendirektantrieb in Form eines nur der betreffenden Gießwalze zugeordneten Getriebemotors auszustatten, der als frei vorkragende Antriebseinheit lösbar an dem jeweiligen Walzenzapfen befestigt ist. Die Verwendung derartiger kompakter und voneinander unabhängiger Getriebemotore hat nicht nur den Vorteil, daß etwaige Durchmesserunterschiede der Gießwalzen über die Antriebseinheit ausgeglichen und auch die Drehmomentverteilung zwischen den Gießwalzen, insbesondere auch zur Beeinflussung der Strangoberfläche, frei eingestellt werden kann. Ein etwa erforderlicher Gießwalzenwechsel kann durch Lösen der kompletten Antriebseinheiten - die zudem eine verhältnismäßig geringe Längserstreckung aufweisen - schnellstens ausgeführt werden, ohne daß wie bisher die Flüssigkeitskühlung umständlich abgebaut werden muß.

Damit die Gießwalzenanstellung ohne Eingriff in den Aufbau der Getriebemotore verändert werden kann, ist das Gehäuse des Getriebemotors, insbesondere des untenliegenden Getriebemotors, drehfest an dem Walzentraggerüst gehalten und steht über eine Drehmomentenstütze gelenkig mit dem Gehäuse des anderen Getriebemotors in Verbindung. Die Drehmomentenstütze läßt sich vorzugsweise dadurch verwirklichen, daß die Gehäuse beider Getriebemotore mit einem Stützarm ausgestattet sind und über einen jeweils gelenkig angeschlossenen Lenker beweglich miteinander in Verbindung stehen.

Bei einer besonders kompakten Ausbildung des Erfindungsgegenstandes weist jeder Getriebemotor ein angeflanschtes Planetengetriebe auf, dessen Abtriebswelle mit dem Walzenzapfen der zugehörigen Gießwalze eine durch eine Axialverschiebung herstellbare Drehmomentverbindung bildet (Anspruch 2); die Getriebemotore können also beim Gießwalzenwechsel durch eine einfache Abziehbewegung von den Gießwalzen gelöst und an geeigneter Stelle abgelegt werden.

Eine besonders einfache und schnell herstellbare Axialverbindung zwischen den Abtriebswellen der Getriebemotore und den Walzenzapfen besteht jeweils aus einem die jeweiligen Anschlußabschnitte gemeinsam übergreifenden Spannring (Anspruch 3), der insbesondere aus zwei gelenkig aneinander gehaltenen Ringhälften besteht, die als Schließelement eine sie durchdringende Spannschraube aufweisen (Anspruch 5). Die Axialverbindung kann in diesem Fall also durch Lösen einer einzigen Spannschraube und durch Auseinanderklappen des Spannrings beseitigt werden.

Die aneinanderliegenden Anschlußabschnitte des Walzenzapfens einerseits und des zugehörigen Getriebemotors andererseits bilden im Querschnitt vorzugsweise ein Trapezprofil, das in der angepaßten Ausnehmung des Spannrings ruht (Anspruch 4). Der Erfindungsgegenstand kann jedoch auch so ausgestaltet sein, daß der Spannring aus mehreren Teilringen besteht, die zur Herstellung der Axialverbindung zwischen den Getriebemotoren und den Walzenzapfen miteinander in Axialrichtung verspannt werden; die aneinanderliegenden Anschlußabschnitte können dabei auch im Querschnitt ein anderes Profil, beispielsweise ein Rechteckprofil, bilden.

Die Axialverbindung zwischen den Getriebemotoren und den Walzenzapfen ist dadurch weiter ausgestaltet, daß die Abtriebswelle des Getriebemotors sich auf einer Umfangsfläche des Walzenzapfens abstützt (Anspruch 6); die Abtriebswelle übergreift also einen Teil des Walzenzapfens.

Die Erfindung wird nachfolgend anhand eines in der Zeichnung stark schematisiert dargestellten Ausführungsbeispiels erläutert.

Es zeigen:
Fig. 1 eine Stirnansicht einer Stranggießvorrichtung mit Gießwalzen mit zwei voneinander unabhängigen, frei vorkragenden Antriebeinheiten für die beiden zusammenwirkenden Gießwalzen,
Fig. 2 eine Seitenansicht des in der geneigten Betriebsstellung befindlichen Walzentraggerüstes, dessen Antriebseinheiten über eine Drehmomentenstütze miteinander in Verbindung stehen,
Fig. 3 einen Teilschnitt im Bereich des Anschlußabschnittes eines Walzenzapfens und der Abtriebswelle einer Antriebseinheit und
Fig. 4 in gegenüber Fig. 3 verkleinertem Maßstab eine Ansicht eines Spannrings, über den die Axialverbindung zwischen dem Walzenzapfen und der Abtriebswelle hergestellt wird.

Die Stranggießvorrichtung mit Gießwalzen weist ein Walzentraggerüst mit Ständern 1 und 2 auf, in denen zwei übereinanderliegende, flüssigkeitsgekühlte Gießwalzen 3 und 4 anstellbar und ausbaubar gehalten sind. Jede Gießwalze ist (in Fig. 1 auf der linken Seite des Walzentraggerüstes) mit einem Kühlflüssigkeitsanschluß 5 ausgestattet, über welchen durch ein geeignetes Leitungssystem 6 Kühlflüssigkeit in die betreffende Gießwalze eingeleitet bzw. zur Rückkühlung nach außen abgeführt wird.

Durch eine ausreichend ausgelegte Kühlung der Gießwalzen 3 und 4 wird sichergestellt, daß die mittels einer nicht dargestellten Düse zugeführte Metallschmelze erstarrt ist, bevor die Stelle des geringsten Abstandes zwischen den beiden Gießwalzen 3 und 4 (d.h. die Verbindungslinie zwischen deren Drehachsen 3' und 4') durchlaufen wird. Das im Bereich des geringsten Abstandes zwischen den beiden Gießwalzen vollständig durcherstarrte Gießerzeugnis ist mit 7 bezeichnet.

Auf der dem Kühlflüssigkeitsanschluß 5 gegenüberliegenden Seite des Walzentraggerüstes stehen die Walzenzapfen 3" und 4" jeweils mit einem eigenen Direktantrieb in Form eines Getriebmotors 8 - bestehend jeweils aus einem Hydraulikmotor 9 mit einem angeflanschten Planetengetriebe 10 - lösbar in Verbindung.

Die durch Verwendung des Planetengetriebes kompakt ausgebildeten und frei über den Ständer 2 vorkragenden Getriebemotore 8 sind ohne besonderen Aufwand von den zugehörigen Walzenzapfen 3" bzw.4" abziehbar, so daß ein etwa erforderlich werdender Gießwalzenwechsel von der Seite des Ständers 2 her, also ohne Abbau der Wasserkühlung, vorgenommen werden kann.

In der in Fig. 2 dargestellten Arbeitsstellung nimmt das Walzentraggerüst eine gegenüber der Lotrechten um 30° geneigte Lage ein, in der es sich an der Anschlagfläche 11' einer Konsole 11 1 abstützt. Die Schwenkung in die bzw. aus der Arbeitsstellung wird nach Lösen eines Feststellbolzens 12 mittels eines Schwenkantriebs 13 mit mindestens einem Hydraulikzylinder bewirkt.

Die Gehäuse der übereinanderliegenden Getriebemotore 8 sind in der Nähe des Walzentraggerüstes, d.h. in der Nähe des Ständers 2, jeweils mit einem Stützarm 14 bzw. 15 ausgestattet und über diese mittels eines Lenkers 16 gelenkig miteinander verbunden. Im Gegensatz zu dem obenliegenden Stützarm 15 ist der untere Stützarm 14 über einen am Ständer 2 befestigten Bolzen 17 drehbar gehalten. Die Stützarme 14 und 15 sowie der mit ihnen verbundene Lenker 16 bilden eine Drehmomentenstütze, die ohne weiteren baulichen Eingriff eine Veränderung der Gießwalzenanstellung zuläßt.

Damit die Getriebemotore 8 über die Abtriebswellen 10' der Planetengetriebe 10 ohne besonderen Aufwand mit dem zugehörigen Walzenzapfen (beispielsweise dem Walzenzapfen 4") verbunden werden können,sind die genannten miteinander zu verbindenden Teile 4" bzw. 10' mit Anschlußabschnitten 4" bzw. 10" ausgestattet, die in der in Fig. 3 angedeuteten Verbindungsstellung im Querschnitt ein Trapezprofil mit den Außenflanken 4a bzw. 10a bilden; die zugehörigen Berührungsflächen, über die sich die Teile 4" und 10' in axialer Richtung aneinander abstützen, sind mit 4b bzw. 10b bezeichnet.

Das Trapezprofil greift über seine geneigten Außenflanken 4a und 10a in die angepaßte Ausnehmung 18 eines Spannrings 19 ein, der über eine Spannschraube 20 die Berührungsflächen 4b und 10b aneinander in Anlage hält.

Die Drehmomentverbindung zwischen dem Walzenzapfen 4" und der Abtriebswelle 10' besteht aus einer ineinandergreifenden Keilverzahnung 4" bzw. 10" im Bereich des jeweiligen Anschlußabschnittes 4" bzw. 10". Die Keilverzahnung 4" des Walzenzapfens 4" dient gleichzeitig als Umfangsfläche, an welcher sich die Abtriebswelle 10' des zugehörigen Getriebemotors 8 abstützt.

Der Spannring 19 besteht aus zwei Ringhälften 19' und 19", die auf der der Spannschraube 20 gegenüberliegenden Seite über einen Gelenkbolzen 21 beweglich miteinander verbunden sind (Fig. 4). Durch Anziehen der Spannschraube 20 werden die Außenflanken 4a und 10a an den entsprechend geneigten Ausnehmungsflächen 18' und 18" in Anlage gebracht, so daß sich die Berührungsflächen 4b und 10b der Teile 4" und 10' in axialer Richtung unbeweglich aneinander abstützen. Die unter Einwirkung der Spannschraube 20 gegeneinander bewegten Anschlagflächen der Ringhälften 19' und 19" sind mit 19" bezeichnet.

Der Vorteil der in Fig. 3 (im Zusammenhang mit Fig. 4) dargestellten Ausführungsform besteht darin, daß es nur der Betätigung einer einzigen Spannschraube bedarf, um die Abtriebswelle 10' - und damit den Getriebemotor 8 - vom Walzenzapfen 4" freizusetzen.

Insgesamt gesehen läßt sich mit der Erfindung die Wirtschaftlichkeit von Stranggießvorrichtungen mit Gießwalzen beachtlich verbessern, da der Aufwand für den Gießwalzenwechsel erheblich verringert wird und, bedingt durch die Verwendung voneinander unabhängiger Direktantriebe, auch Gießwalzen mit unterschiedlichen Durchmessern zum Einsatz kommen können. Die Verwendung von Direktantrieben hat im übrigen nicht nur eine Herabsetzung des Platzbedarfs zur Folge, sondern macht auch den Einsatz besonderer, kostspieliger Gelenkwellen überflüssig.

Anstelle des in Fig. 2 dargestellten Bolzens 17 kann auch eine andersartige drehfeste Verbindung zwischen dem Stützarm 14 und dem Ständer 2 zur Anwendung kommen; insbesondere kann der Stützarm 14 über Anschläge am Ständer 2 gehalten sein.

## Patentansprüche

1. Antriebsvorrichtung für eine Stranggießvorrichtung mit einem Paar flüssigkeitsgekühlter Gießwalzen (3,4), zwischen die mittels einer Gießdüse Metallschmelze eingebracht wird und deren Kühlflüssigkeitsanschluß (5) sowie Antrieb (8) auf unterschiedlichen Seiten des Walzentraggerüstes (Ständer 1, 2) angeordnet sind, dadurch gekennzeichnet, daß jede Gießwalze (3, 4) über einen eigenen Getriebemotor (8) verfügt, der als frei vorkragende Antriebseinheit lösbar an dem jeweiligen Walzenzapfen (3" bzw. 4") befestigt ist, wobei das Gehäuse eines Getriebemotors drehfest an dem Walzentraggerüst (Ständer 2) gehalten ist und über eine Drehmomentenstütze (Teile 14 bis 16) gelenkig mit dem Gehäuse des anderen Getriebemotors in Verbindung steht.

2. Vorrichtung nach Anspruch 1, dadurch gekennzeichnet, daß jeder Getriebemotor (8) ein angeflanschtes Planetengetriebe (10) aufweist, dessen Abtriebswelle (10,) mit dem Walzenzapten (4") eine durch eine Axialverschiebung herstellbare Drehmomentverbindung bildet.

3. Vorrichtung nach Anspruch 1 oder 2, dadurch gekennzeichnet, daß die Axialverbindung zwischen den Abtriebswellen (10') der Getriebemotore (8) und den Walzenzapfen (4") jeweils aus einem die jeweiligen Anschlußabschnitte (4" bzw. 10") gemeinsam übergreifenden Spannring (19) besteht.

4. Vorrichtung nach Anspruch 3, dadurch gekennzeichnet, daß die aneinanderliegenden Anschlußabschnitte (4", 10") gemeinsam im Querschnitt ein Trapezprofil (Trapezflanken 4a, 10a) bilden, das in der angepaßten Ausnehmung (18) des Spannrings (19) ruht.

5. Vorrichtung nach Anspruch 3 oder 4, dadurch gekennzeichnet, daß der Spannring (19) aus zwei gelenkig aneinander gehaltenen Ringhälften (19', 19") besteht, die als Schließelement eine sie durchdringende Spannschraube (20) aufweisen.

6. Vorrichtung nach einem der Ansprüche 3 bis 5, dadurch gekennzeichnet, daß die Abtriebswelle (10,) des Getriebemotors (8) sich auf einer Umfangsfläche des Walzenzapfens (4") abstützt.

## Claims

1. Drive apparatus for a continuous casting apparatus having a pair of liquid-cooled casting rolls (3, 4) between which molten metal is introduced by means of a casting nozzle and the cooling liquid connection (5) and drive (8) of which are arranged on different sides of the roll carrier frame (stands 1,2), characterised in that each casting roll (3,4) has its own geared motor (8) available which as a freely protruding drive unit is detachably secured to the respective roll journal (3" and 4" respectively), while the housing of the geared motor is held fast in rotation on the roll carrier frame (stand 2) and is articulatedly connected through a torque support (parts 14 to 16) with the housing of the other geared motor.

2. Apparatus according to claim 1, characterised in that each geared motor (8) comprises a flanged-on planetary gearing (10) the drive-output shaft (10') of which forms with the roll journal (4") a torque connection which can be produced bv axial displacement.

3. Apparatus according to claim 1 or 2, characterised in that the axial connection between the drive-output shafts (10') of the geared motors (8) and the roll journals (4") consists in each case of a clamping ring (19) grasping in common over the respective connection sections (4" and 10").

4. Apparatus according to claim 3, characterised in that the connection sections (4", 10") lying against one another in common form a trapezium profile in cross-section (trapezium flanks 4a, 10a), which rests in the matching aperture (18) of the clamping ring (19).

5. Apparatus according to claim 3 or 4, characterised in that the clamping ring (19) consists of two ring halves (19', 19") held articulatedly against one another, which comprise as closure element a clamping screw (20) penetrating them.

6. Apparatus according to any one of the claims 3 to 5, characterised in that the drive-output shaft (10') of the geared motor (8) is supported on a circumferential surface of the roll journal (4").

## Revendications

1. Dispositif de commande pour une installation de coulée continue comportant une paire de cylindres de coulée (3.4) refroidis par circulation de liquide entre lesquels une buse de coulée envoie du métal liquide et dans laquelle le dispositif de raccord (5) destiné au liquide de refroidissement et le dispositif de commande (8) sont placés sur des côtés différents de la cage de support des cylindres (montants 1, 2), caractérisé en ce que chaque cylindre de coulée (3,4) possède son propre moteur à engrenages qui constitue une unité de commande extérieure fixée d'une manière amovible au tourillon correspondant (3" ou 4"), l'enveloppe d'un moteur à engrenages étant maintenue sans rotation relative possible sur la cage de support des cylindres (montant 2) et étant reliée d'une manière articulée, par un appui à moment de rotation (parties 14 à 16) à l'enveloppe de l'autre moteur à engrenages.

2. Dispositif selon la revendication 1, caractérisé en ce que chaque moteur à engrenages (8) comporte un engrenage planétaire (10), monté sur une bride, dont l'arbre commandé (10') forme, avec le tourillon (4"), une liaison à moment de rotation qui peut être réalisée par déplacement axial.

3. Dispositif selon l'une des revendications 1 ou 2, caractérisé en ce que la liaison axiale entre les arbres commandés (10') des moteurs à engrenages (8) et les tourillons (4") est constituée par une bague de serrage (19) qui entoure simultanément les secteurs de raccord correspondants (4"'ou 10").

4. Dispositif selon la revendication 3, caractérisé en ce que les secteurs de raccord (4"', 10") ont ensemble une section transversale en forme de profil (flancs de trapeze 4a, 10a) qui prend appui dans l'evidement adapté (18) de la bague de serrage (19).

5. Dispositif selon l'une des revendications 3 ou 4 caractérisé en ce que la bague de serrage (19) est constituée par deux moitiés de bague (19; 19") reliées l'une à l'autre par une articulation et qui comportent, comme élément de fermeture, une vis de serrage qui les traverse.

6. Dispositif selon l'une des revendications 3 à 5, caractérisé en ce que l'arbre commandé (10') du moteur à engrenages (8) prend appui sur la surface périphérique du tourillon (4").
